# EUROPÄISCHE PATENTANMELDUNG

(11) **EP 1 457 143 A1**
(43) Veröffentlichungstag der Anmeldung: **15.09.2004**
(21) Anmeldenummer: 03005530.5
(22) Anmeldetag: 11.03.2003
(51) Int. Cl.: A47F 7/00

(54) **Präsentationssystem mit geeignetem Transportkörper hierfür**

(71) Anmelder: Blair Incorporated Limited, London, W1S 1JS (GB)
(72) Erfinder: Shaw, Simon R., London SW17 9AQ (GB)
(74) Vertreter: Kunz, Herbert, Dr.

(57) **Zusammenfassung**

Beschrieben wird ein Präsentationssystem (1) und einen hierfür geeigneter Transportkörper (11), mit denen ein Produkt, beispielsweise Skier, blickfangmäßig präsentiert werden kann und sowohl die Belange der Präsentation als auch die Belange des Transportes des Produktes berücksichtigt. Dies wird durch ein Präsentationsmodul (3) erreicht, welches ein zylindreschen Grundkörper aufweist und dessen Mantelfläche als Präsentationsfläsche dient. Die Grundfläche und/oder die Mantelfläche des Grundkörpers ist hierzu aufgerichtet und weist zumindest eine Ausnehmung (9) auf, die in zumindest ein Transportkörper (11) integrierbar ist. Der Transportkörper (11) kann das Produkt enthalten.

## Beschreibung

Die folgende Erfindung betrifft ein Präsentationssystem sowie einen geeigneten Transportkörper hierzu.

Die bekannten Präsentationssysteme dienen in der Regel dazu, ein Produkt, welches dem Kunden angeboten werden soll, vor Ort in dem Ausstellungsbereich eines Kaufhauses darzubieten. Derartige Präsentationssysteme enthalten häufig eine Informationstafel bzw. Werbetafel, auf denen Informationen zu dem darzustellenden Produkt wiedergegeben sind. Ist der Kunde von dem Produkt aufgrund der Anpreisung überzeugt, so wird er das Produkt kaufen. Werden beispielsweise als Produkt ein Paar Skier angeboten, so ist einerseits der Verkäufer genötigt, gegebenenfalls ein spezielles Verpackungsmaterial bereitzustellen bzw. andererseits der Käufer genötigt, das Paar Skier unverhüllt zu transportieren.

Ist es darüber hinaus erforderlich, das mehrere Produkte an unterschiedlichen Ausstellungsstellen präsentiert werden müssen, so kommt es häufig zu Beschädigungen der Produkte. Ferner müssen die Produkte ständig sorgfältig ein- und ausgepackt werden.

Nachteilig an den bekannten Systemen ist es somit, dass sowohl die Präsentation als auch der Transport des Produktes unabhängige Vorgänge sind, die teilweise eine äußerst umständliche Handhabung beinhalten.

Aufgabe der folgenden Erfindung ist es deshalb ein Präsentationssystem zur Verfügung zu stellen, welches sowohl die Belange der Präsentation als auch die Belange des Transportes des Produktes berücksichtigt. Ferner ist es eine Aufgabe der folgenden Erfindung einen Transportkörper bereitzustellen, der zum einen für die Präsentation des Produktes herangezogen werden kann, und zum anderen einen sicheren Transport des Produktes gewährleistet.

Diese Aufgaben werden mit den Merkmalen des Anspruches 1 und den Merkmalen des Anspruchs 13 gelöst.

Anmeldungsgemäß weist das Präsentationssystem ein Präsentationsmodul auf, welches einen zylindrischen Grundkörper aufweist, dessen Mantelfläche als Präsentationsfläche dient. Die Grundfläche und/oder die Mantelfläche des Grundkörpers wird für die Präsentationszwecke aufgerichtet und weist zumindest eine Ausnehmung auf, in die zumindest ein Transportkörper integrierbar ist. Mit dieser kombinatorischen Gesamtheit zwischen Präsentationsmodul und Transportkörper, der in dem Präsentationsmodul integrierbar ist, wird eine optimale Präsentationsmöglichkeit und Transportmöglichkeit für das Produkt zur Verfügung gestellt. Darüber hinaus ist ein Wiedererkennungseffekt bei Kunden vorhanden, die teilweise den Transportkörper in der Verkaufsstelle bei dem Präsentationssystem gesehen haben und den Transportkörper im alltäglichen Gebrauch vorgeführt bekommen. Dadurch, dass die Mantelfläche des Grundkörpers aufgerichtet ist, ist eine optimale Präsentationsfläche vorhanden, über die das Produkt, welches später zu Transportzwecken im Transportkörper verstaut wird, angepriesen werden kann.

Weitere vorteilhafte Ausgestaltung der Erfindung sind Gegenstand der Unteransprüche.

Weist das Präsentationssystem eine Grundschale auf, dessen Seitenbereiche aufgerichtet sind, so können diese Seitenbereiche zum einen als Widerlager für ein darzustellendes Produkt dienen bzw. die Stirnflächen der Seitenbereiche als Sitzbank ausgestaltet sein. Auf diese Weise wird der Kunde eingeladen und, auch angezogen sich das Produkt näher anzuschauen.

Wird gemäß Anspruch 3 in der Mantelfläche ein Formkörper integriert, welcher vorzugsweise formschlüssig integrierbar ist und der die Ausnehmung enthält, so wird zum einen der Modulbauweise des Präsentationssystems Rechnung getragen und zum anderen können auf einfache Weise unterschiedliche Produkte mit unterschiedlichen Transportkörpern in ein und dem selben aufgebauten Präsentationssystem eingesetzt werden.

Es hat sich als vorteilhaft erwiesen, dass die Mantelflächen des Präsentationsmoduls Haltelemente für das Produkt aufweisen, mit dem das Produkt besonders hervorgehoben präsentiert wird.

Werden die Transportkörper gemäß Anspruch 5 formschlüssig in die Ausnehmungen integriert, so ist ein sicherer Transport der Produkte in dem Transportkörper gewährleistet, insbesondere dann, wenn das Präsentationsmodul als solches zwischen unterschiedlichen Ausstellungsorten bewegt werden muss.

Ein besonderer Wiedererkennungseffekt wird gemäß Anspruch 6 dadurch erreicht, wenn der zylindrische Grundkörper im Querschnitt eine O-Form aufweist, die markanterweise ein Blickfang bei Kunden hervorruft. Vorzugsweise wird der zylindrische Grundkörper aber oval ausgestaltet, gegebenenfalls auch mit parallel ausgerichteten Seitenbereichen.

Ein weiterer Anreiz für den Kunden, sich dem Präsentationssystem zu nähern ist insbesondere dann gegeben, wenn beispielsweise an der Mantelfläche eine Darstellungseinheit, beispielsweise zum Wiedergeben eines Filmes über das Produkt, vorliegt. Zusätzlich bzw. alternativ hierzu kann auch eine Online-Anzeigeeinheit mit interaktivem Datenaustausch vorgesehen sein, über die sich der Kunde zusätzliche Informationen über das Produkt beschaffen kann. Ebenso kann eine separate Informationseinheit mit Informationsfläche für das Produkt vorgesehen sein, wobei eine Haltevorrichtung für ein speziell herausgestelltes Produkt zur Verfügung steht.

Ein besonderer Wiedererkennungseffekt für das darzustellende Produkt ist dann gegeben, wenn das Präsentationssystem neben dem Präsentationsmodul auch eine Informationswand über das Produkt aufweist, wodurch blickfangmässig der Kunde angesprochen wird. Auch ist wiederum der Wiedererkennungseffekt bei einem so ausgestalteten Präsentationssystem gegeben.

Werden gemäß Anspruch 10 zwei Präsentationsmodule so positioniert, dass sie sich gegenüber stehen und somit mit der Informationswand in Draufsicht eine U-Form bilden, so wird der Kunde in einem Präsentationsbereich eingebunden, der ihn über das Produkt optimal informieren kann.

Es hat sich als vorteilhaft herausgestellt, wenn als Produkt ein Paar Skier mit Skistöcken, ein Windsurfbrett, ein Snowboard oder ein Set von Tennisschlägern oder andere Sportartikel für das Präsentationssystem verwendet wird, da zum einen die sich für Sportartikel interessierende Zielgruppe durch eine moderne Gestaltung eines Präsentationssystems angesprochen fühlt und über den Wiedererkennungseffekt des Präsentationssystems an unterschiedlichen Ausstellungsorten somit einen gewissen Qualitätsstandard und entsprechender Informationsübermittlung erhoffen kann. An dieser Stelle sei hervorgehoben, dass die Aufzählung der Produkte nicht abschließend ist und jedes Produkt für eine Präsentation im anmeldungsgemäßen Sinn geeignet ist, das nach Erwerb des Produktes ständig von dem Kunden sicher transportiert werden muss.

Aufgrund der modularen Aufbauweise ist es dem Erwerber des Präsentationssystems auf einfache Weise möglich, unterschiedliche Gestaltungen des Präsentationssystems herbeizuführen, ohne dabei einen zu hohen Kostenaufwand betreiben zu müssen.

Nimmt der Transportkörper das Produkt in sich formschlüssig auf, so ist ein sicherer Schutz des Produktes gegeben. Weist der Transportkörper darüber hinaus einen Haltegriff auf, der in den Transportkörper integriert ist, so werden die Außenabmaße des Transportkörpers beibehalten.

Ein besonderer Vorteil ist die Ausgestaltung des Transportkörpers mit einem Haltemittel, welches vorzugsweise zur Montage auf einem Dachträger für ein Kraftfahrzeug dient, da dadurch insbesondere bei sperrigen Produkten wie Skiern oder Surfbrettern eine einfache Handhabung gewährleistet ist und obendrein ein sicherer Transport zur Verfügung gestellt wird.

Weist der Transportkörper darüber hinaus ein Material aus einem durchsichtigen Kunststoffmaterial auf, so wird Einblick auf das Produkt gegeben, was insbesondere bei der Präsentation vor Ort im Ausstellungsbereicht von Vorteil ist und auch in der täglichen Handhabung, um nicht laufend den Transportkörper öffnen zu müssen, um festzustellen, welches Produkt in dem Transportkörper vorhanden ist.

Es hat sich als vorteilhaft herausgestellt, wenn der Transportkörper zweiteilig aufgebaut ist und diese Teile nahezu deckungsgleich sind, da somit sowohl die Herstellungskosten minimalisiert werden und auch die Handhabung für den Kunden vereinfacht ist.

Vorteilhafte Ausgestaltungen des vorliegenden Anmeldungsgegenstands sind Gegenstand der übrigen Unteransprüche.

Anhand der Figuren werden vorteilhafte Ausgestaltungen des vorliegenden Anmeldungsgegenstandes dargestellt.

Figur 1 zeigt eine perspektivische Ansicht des anmeldungsgemäßen Präsentationssystems gemäß einer ersten Ausführungsform.

Figur 2 zeigt eine perspektivische Ansicht des anmeldungsgemäßen Präsentationssystems gemäß einer zweiten Ausführungsform.

Figur 3 zeigt eine perspektivische Ansicht des anmeldungsgemäßen Präsentationssystems gemäß einer dritten Ausführungsform.

Figur 4 zeigt eine perspektivische Ansicht des anmeldungsgemäßen Präsentationssystems gemäß einer vierten Ausführungsform.

Figur 5 und 6 zeigt eine Draufsicht und eine Seitenansicht einer Aufbaumöglichkeit des Präsentationssystems gemäß einer fünften Ausführungsform.

Figur 7 zeigt eine perspektivische Ansichte des Präsentationssystems gemäß Figur 5 und 6, wobei ein Präsentationsmodul in Explosionsdarstellung wiedergegeben ist.

Figuren 8 bis 11 zeigen weitere Ausführungsformen des anmeldungsgemäßen Präsentationssystems in der Seitenansicht.

Figur 12 zeigt einen anmeldungsgemäßen Transportkörper in aufgeklapptem Zustand.

Figur 13 und 14 zeigt den Transportkörper gemäß Figur 12 in der Drauf- und Seitenansicht.

In Figur 1 ist perspektivisch das Präsentationssystem 1 gezeigt, wobei in dieser Ausgestaltung das Präsentationsmodul 3 auf eine Grundschale 5 positioniert ist, deren Seitenbereiche aufgerichtet sind. Das Präsentationsmodul ist in dieser Ausgestaltung vorzugsweise zentriert in die Grundschale positioniert. In dieser Ausführungsform weist das Präsentationsmodul einen integrierten Formkörper 7 auf, der die Ausnehmungen 9 enthält. In den Ausnehmungen 9 ist der Transportkörper 11 vorzugsweise formschlüssig aufgenommen. In dieser Ausgestaltung wird das Produkt, hier Skier, an der aufgerichteten Mantelfläche des Grundkörpers aufgereiht dargestellt und ist somit für die Präsentation bestens geeignet.

In Figur 2 ist eine weitere Ausgestaltung wiedergegeben, welche zusätzlich zu den als Skier dargestellten Produkten eine Online - Anzeigeeinheit aufweist, mit der interaktiv Informationen über das dargestellte Produkt abgefragt werden kann. Zu besseren Erreichbarkeit der Darstellungseinheit ist die Grundschale nur teilweise gegenüber der Gesamtlänge des zylindrischen Grundkörpers ausgebildet.

In Figur 3 ist eine dritte Ausführungsform des anmeldungsgemäßen Gegenstandes wiedergegeben. In dieser Ausgestaltung ist eine Informationseinheiteninformationsfläche vorgesehen, wobei beidseitig zu der Informationsfläche die als Skier ausgebildeten Produkte wiedergegeben sind.

Figur 4 zeigt eine vierte Ausführungsform, wobei anstelle der Anzeigeneinheit gemäß Figur 2 ein Halteelement vorgesehen ist, in dass das Produkt beispielsweise ein Ski seitlich an dem Präsentationsmodul positioniert werden kann.

In Figur 5 ist eine Draufsicht einer Anordnung des Präsentationssystems wiedergegeben. So ist beispielsweise eine Informationswand 521 vorgesehen, von der sich jeweils ein Präsentationsmodul nahezu senkrecht wegerstreckt. In dieser Darstellung ist beispielsweise ein Präsentationsmodul gemäß Figur 2 mit einer Vielzahl von Ausnehmungen für mehrere Reihen von Transportkörpern vorgesehen und demgegenüber liegend ein weiteres Präsentationsmodul beispielsweise gemäß Figur 1 positioniert wird.

In Figur 6 ist eine Seitenansicht des anmeldungsgemäßen Präsentationssystems gemäß Figur 5 wiedergegeben, wodurch ein optimaler Präsentationsbereich für das Produkt bereitgestellt ist.

In Figur 7 ist in perspektivischer Ansicht der Aufbau des Präsentationssystems gemäß den Figuren 5 und 6 wiedergegeben. Deutlich ist hieran die Informationswand 521 zu erkennen, welche von zwei Präsentationsmodulen eingerahmt sind. Hervorzuheben ist der modulare Aufbau eines Präsentationsmoduls, aus dem eindeutig erkennbar ist, dass das Präsentationsmodul einen zylindrischen Grundkörper aufweist, dessen Mantelfläche als Präsentationsfläche dient, die Grundfläche des Grundkörpers aufgerichtet ist und in diesem Fall eine Vielzahl von Ausnehmungen aufweist, in die zumindest ein Transportkörper integrierbar ist. Das Präsentationsmodul weist ferner einen Formkörper auf, der formschlüssig in die Mantelfläche integriert wird. In dieser Darstellung ist erkennbar, dass die Länge des Präsentationsmoduls auf die Länge des Transportkörpers abgestimmt ist. Allerdings ist es auch vorstellbar, dass die Länge des Präsentationsmoduls die doppelte Länge des Transportkörpers aufweist, so dass das Präsentationsmodul beidseitig bestückt werden kann.

In den Figuren 8 bis 11 sind weitere Präsentationssysteme wiedergegeben, wobei in Figur 8 die Grundschale lediglich einseitig einen aufgerichteten Seitenbereich aufweist. Figur 9 zeigt ein Präsentationsmodul, welches beidseitig eine Präsentationsfläche auf der Mantelfläche aufzeigt. Figur 10 zeigt eine Ausgestaltung, wobei auf der einen Präsentationsfläche das Produkt dargestellt ist, wobei auf der gegenüberliegenden Seite die Anzeigeneinheit für einen Onlinedatenaustausch über das Produkt positioniert ist. Figur 11 zeigt ein Präsentationssystem, welches sowohl ein hälftiges Präsentationsmodul, d. h. die Mantelfläche weist die Form eines C's auf und eine Grundschale aufweist, die ebenfalls hälftig ausgebildet ist. In Figur 12 ist ein anmeldungsgemäßer Transportkörper im aufgeklappten Zustand wiedergegeben. Hieraus ist erkennbar, dass in dieser Ausgestaltung das Material ein Kunststoffmaterial, vorzugsweise durchsichtiges Kunststoffmaterial ist, um somit die Formgebung herstellungstechnisch auf einfachere Weise auf das Produkt anzupassen. Mit dieser Maßnahme wird erreicht, dass das Produkt formschlüssig in dem Transportkörper aufgenommen wird. In Figur 12 ist als Produkt ein Paar Skier mit Skistöcken wiedergegeben, um einen Anmeldungsbereich darzustellen. An dieser Stelle sei darauf hingewiesen, das hinsichtlich der Produktvielfalt keine Grenzen vorhanden sind, solange das erfinderische Konzept, das heißt, die Stapelbarkeit und Speicherung der Produkte mittels der Transportkörper, nicht verlassen wird.

In Figur 13 und 14 ist die flache Bauweise des Transportkörpers erkennbar, wodurch die Handhabbarkeit optimiert wird. Darüber hinaus ist in Figur 14, welches die Draufsicht zeigt, deutlich der Haltegriff erkennbar, so dass auf diese Weise die Skier mit Skistöcken unproblematisch sowohl präsentiert als auch transportiert werden können. Aufgrund der Durchsichtigkeit des Kunststoffmaterials von außen ist der Inhalt und somit das Produkt erkennbar. Dies führt dazu, dass insbesondere bei der Präsentation lediglich der Transportkörper aus dem Präsentationsmodul entnommen werden muss, um dem Kunden die unterschiedlichen Produkte präsentieren zu können. Bei dieser Gelegenheit sei erwähnt, dass ebenso die Präsentationsprodukte keine Verschleißerscheinungen zeigen, welche häufig bei einem Verkauf zu einen späteren Zeitpunkt mit herabgesetzten Kaufpreis möglich ist.

## Patentansprüche

1. Präsentationssystem für ein darzustellendes Produkt bestehend aus einem Präsentationsmodul, welches einen zylindrischen Grundkörper aufweist, dessen Mantelfläche als Präsentationsfläche dient, und die Grundfläche und/oder die Mantelfläche des Grundkörpers aufgerichtet ist und zumindest eine Ausnehmung aufweist, in die zumindest ein Transportkörper, vorzugsweise für das Produkt, integrierbar ist.

2. Präsentationssystem nach Anspruch 1, **dadurch gekennzeichnet, dass** eine Grundschale vorgesehen ist, deren Seitenbereiche aufgerichtet sind, und vorzugsweise das Präsentationsmodul zentriert aufnimmt.

3. Präsentationssystem nach einem der Ansprüche 1 und 2, **dadurch gekennzeichnet, dass** in der Mantelfläche vorzugsweise formschlüssig ein Formkörper integrierbar ist, der die Ausnehmungen enthält.

4. Präsentationssystem nach einem der Ansprüche 1 bis 3, **dadurch gekennzeichnet, dass** die Mantelfläche Halteelemente für das Produkt aufweist.

5. Präsentationssystem nach einem der Ansprüche 1 bis 4, **dadurch gekennzeichnet, dass** die Transportkörper formschlüssig in die Ausnehmungen integrierbar sind.

6. Präsentationssystem nach einem der Ansprüche 1 bis 5, **dadurch gekennzeichnet, dass** der zylindrische Grundkörper im Querschnitt eine O-Form aufweist, vorzugsweise oval ausgestaltet ist.

7. Präsentationssystem nach einem der Ansprüche 1 bis 6, **dadurch gekennzeichnet, dass** die Stirnfläche der Seitenbereiche als Sitzbank ausgestaltet ist.

8. Präsentationssystem nach einem der Ansprüche 1 bis 7, **dadurch gekennzeichnet, dass** an der Mantelfläche eine Darstellungseinheit, vorzugsweise eine Online-Anzeigeeinheit mit interaktivem Datenaustausch über das Produkt, eine Informationseinheit mit Informationsfläche für das Produkt und/oder eine Haltevorrichtung mit Informationsfläche für das Produkt, um das Produkt vorzugsweise seitlich an dem Präsentationsmodul zu halten.

9. Präsentationssystem nach einem der Ansprüche 1 bis 8, **dadurch gekennzeichnet, dass** eine Informationswand vorgesehen ist, von der sich vorzugsweise ein Präsentationsmodul nahezu senkrecht weg erstreckt.

10. Präsentationssystem nach Anspruch 9, **dadurch gekennzeichnet, dass** zwei Präsentationsmodule vorgesehen sind, die sich gegenüberstehen. Und zusammen mit der Informationswand in Draufsicht eine U-Form aufweisen.

11. Präsentationssystem nach einem der Ansprüche 1 bis 10, **dadurch gekennzeichnet, dass** das Produkt ein Paar Skier, Skistöcken, ein Snowboard oder Windsurfbrett, ein Set von Tennisschläger, oder andere Sportartikel ist.

12. Präsentationssystem nach einem der Ansprüche 1 bis 11, **dadurch gekennzeichnet, dass** das Präsentationsmodul, der zumindest eine Transportkörper, die Grundplatte, und die Transportwand modular zusammenstellbar ist.

13. Transportkörper, vorzugsweise zur Verwendung in dem Präsentationssystem nach einem der Ansprüche 1 bis 12, **dadurch gekennzeichnet, dass** der Transportkörper das Produkt formschlüssig aufnimmt.

14. Transportkörper nach Anspruch 13, **dadurch gekennzeichnet, dass** ein Haltegriff integriert ist.

15. Transportkörper nach einem der Ansprüche 13 oder 14, **dadurch gekennzeichnet, dass** ein Haltemittel, vorzugsweise zur Montage auf einem Dachträger für ein Kraftfahrzeug, vorgesehen ist.

16. Transportkörper nach einem der Ansprüche 13 bis 15, **dadurch gekennzeichnet, dass** das Material ein Kunststoffmaterial, vorzugsweise durchsichtiges Kunststoffmaterial ist.

17. Transportkörper nach einem der Ansprüche 13 bis 16, **dadurch gekennzeichnet, dass** er zweiteilig aufgebaut ist und vorzugsweise diese Teile nahezu deckungsgleich sind.
